# EUROPÄISCHE PATENTSCHRIFT

(11) **EP 0 681 790 B1**
(45) Veröffentlichungstag und Bekanntmachung des Hinweises auf die Patenterteilung: **24.03.1999**
(21) Anmeldenummer: 95250104.7
(22) Anmeldetag: 03.05.1995
(51) Int. Cl.: A41F 1/00, A41C 3/04

(54) **Kleidungsstück**
Clothing
Vêtement

(30) Priorität: 06.05.1994 DE 4416799
(43) Veröffentlichungstag der Anmeldung: 15.11.1995
(73) Patentinhaber: Anita INTERNATIONAL, Dr. Helbig GmbH & Co. KG, 83098 Brannenburg (DE)
(72) Erfinder: Weber-Unger, Georg, A-6330 Kufstein (AT)
(74) Vertreter: Böning, Manfred, Dr.-Ing.

(56) Entgegenhaltungen:
- DE-U- 8 612 457
- US-A- 4 300 568
- US-A- 4 640 287
- US-A- 4 917 651

## Beschreibung

Die Erfindung betrifft ein Kleidungsstück, insbesondere Büstenhalter oder Badeanzug-Oberteil, mit mindestens einer Anordnung zum Verbinden und Trennen zweier Kupplungselemente, die jeweils fest mit Teilen des Kleidungsstückes verbunden sind, wobei mindestens jeweils einem der Kupplungselemente eine durch einen Daumen oder Finger betätigbare Handhabungshilfe zugeordnet ist.

Kleidungsstücke mit vorzugsweise Haken und Ösen aufweisenden Verschlüssen sind in mannigfaltiger Ausführung insbesondere in Form von Büstenhaltern und Badeanzug-Oberteilen bekannt. Die bei ihnen verwendeten Kupplungselemente sollten sich durch Einfachheit, Preiswürdigkeit und Stabilität auszeichnen. Um bei den bekannten Kleidungsstücken die jeweiligen Kupplungsteile voneinander zu trennen, bedarf es allerdings regelmäßig des Einsatzes zweier Finger, die mindestens ein Kupplungselement oder das dem Kupplungselement zugeordneten Ende des Teiles des Kleidungsstückes, an dem das Kupplungselement befestigt ist, zangenartig erfassen müssen. Diese Art der Handhabung ist insbesondere dann umständlich, wenn die Kupplungselemente sich im Rückenbereich eines Kleidungsstückes befinden oder aber fest am Körper anliegen. Um in derartigen Fällen eine gewisse Handhabungserleichterung zu erzielen, ist in der US-A 4 300 568 bereits vorgeschlagen worden, am Ende eines zum Schließen des Rückenteiles eines Büstenhalters dienenden Zugbandes eine Schlaufe vorzusehen, durch die ein Finger steckbar ist, der nicht nur die Einleitung einer Zugkraft in das Zugband, sondern auch das Öffnen und Schließen eines Klettverschlusses erleichtert. Wenn die bekannte Lösung oder eine ebenfalls Schlaufen aufweisende in der US-A 4 917 651 offenbarte weitere bekannte Ausführungsform gleichwohl nicht voll zu befriedigen vermag, so liegt das daran, daß das Einführen eines Fingers in fahnenartigen oder laschenartigen Schlaufen insofern Probleme bereitet, als Schlaufen beim Einführen des Fingers unkontrollierbare Ausweichbewegungen ausführen können. Die insbesondere für behinderte Personen angestrebte Handhabungserleichterung wird folglich nicht im erwünschten Maße erreicht.

Der Erfindung liegt die Aufgabe zugrunde, bei einem Kleidungsstück der in Betracht gezogenen Art die geschilderten Unzulänglichkeiten zu eliminieren. Diese Aufgabe wird erfindungsgemäß dadurch gelöst, daß die Handhabungshilfe aus einer Tasche oder Brücke besteht, die an mindestens zwei sich gegenüberliegenden Seiten mit einem von ihr partiell abgedeckten Teil des Kleidungsstückes verbunden ist und ein als Anschlag für das Ende eines Daumens oder Fingers ausgebildetes, dessen Einführweg in die Tasche bzw. unter die Brücke begrenzendes Widerlager formt.

Durch die Verwendung eines taschen- oder brückenförmigen Widerlagers für das Ende eines Daumens oder Fingers, d.h. eines Widerlagers, das nach Art eines geschlossenen oder eine ein Passieren der Fingerkuppe verhindernde Öffnung aufweisenden Fingerhutes ausgebildet ist, wird die Betätigung einschlägiger Kupplungselemente von Kleidungsstücken spürbar erleichtert.

Als besonders vorteilhaft erweist sich die Erfindung im Zusammenhang mit Stillbüstenhaltern, wenn jeweils ein Kupplungselement zwei Abschnitte eines Trägers fest miteinander verbindet und jeweils ein Kupplungselement an der mit der Tasche oder Brücke versehenen Spitze eines aufklappbaren Cups angeordnet ist.

Die Erfindung wird im folgenden anhand der beigefügten Zeichnung näher erläutert. Es zeigen:
Fig. 1 die Vorderansicht eines ersten Stillbüstenhalters,
Fig. 2 die Vorderansicht eines geringfügig modifizierten zweiten Stillbüstenhalters und
Fig. 3 die Rückenansicht eines Badeanzug-Oberteils.

Der in Figur 1 dargestellte Stillbüstenhalter weist zwei durchgehende Träger 1 auf, von denen jeder aus zwei Abschnitten 1a und 1b besteht, die - wie im rechten Teil der Figur 1 erkennbar - durch jeweils ein Kupplungselement 2 fest miteinander verbunden sind. Mit den einen Haken 3 aufweisenden Kupplungselementen 2 lassen sich an der Spitze der Cups 4 des Büstenhalters angeordnete Kupplungselemente 5 mit in die Haken 3 einhängbaren Ösen 6 verbinden. Den Kupplungselementen 5 sind an der Außenseite der Cups 4 Taschen 7 zugeordnet, in die die Trägerin des Büstenhalters die Spitze ihres Daumens 8 oder eines Fingers einführen kann, um die Verbindung zwischen dem Haken 3 und der Öse 6 zu lösen. Die "Einfingerbedienung" erleichtert die Handhabung des Büstenhalters spürbar. Die Kupplungselemente 2 und 5 sind besonderes einfach, da sie aus nur jeweils einem Teil bestehen.

Anstelle von Taschen 7 lassen sich auch Brücken 9 aus quer genähten Stoffstreifen verwenden, wie dies in Figur 2 gezeigt ist.

Während man in Fällen der in den Figuren 1 und 2 dargestellten Art aufgrund der Lagefixierung des Kupplungselementes 2 durch die Abschnitte 1a und 1b der Träger 1 mit nur jeweils einer Tasche 7 bzw. einer Brücke 9 für jede Verbindung auskommt, benötigt man zum bequemen Öffnen und Schließen des Rückenteiles des in Figur 3 dargestellten Badeanzug-Oberteils jeweils zwei Taschen 7, von denen eine jede einem Kupplungs-element 2 bzw. 5 zugeordnet ist.

Anstelle von mit Haken und Ösen versehenen Kupplungselementen lassen sich beispielsweise auch als Druckknöpfe oder Haft- reißverschlußteile ausgebildete Kupplungselemente verwenden.

## Patentansprüche

1. Kleidungsstück, insbesondere Büstenhalter oder Badeanzug-Oberteil, mit mindestens einer Anordnung zum Verbinden und Trennen zweier Kupplungselemente (2,5), die jeweils fest mit Teilen des Kleidungsstückes verbunden sind, wobei mindestens jeweils einem der Kupplungselemente (2,5) eine durch einen Daumen (8) oder Finger betätigbare Handhabungshilfe zugeordnet ist, **dadurch gekennzeichnet**, daß die Handhabungshilfe aus einer Tasche (7) oder Brücke (9) besteht, die an mindestens zwei sich gegenüberliegenden Seiten mit einem von ihr partiell abgedeckten Teil des Kleidungsstückes befestigt ist und ein als Anschlag für das Ende eines Daumens (8) oder Fingers ausgebildetes, dessen Einführweg in die Tasche bzw. unter die Brücke begrenzendes Widerlager formt.

2. Als Stillbüstenhalter ausgebildetes Kleidungsstück nach Anspruch 1, **dadurch gekennzeichnet**, daß jeweils ein Kupplungselement (2) zwei Abschnitte (1a, 1b) eines Trägers (1) fest miteinander verbindet und jeweils ein Kupplungselement (5) an der mit der Tasche (7) oder Brücke (9) versehenen Spitze eines aufklappbaren Cups (4) angeordnet ist.

3. Kleidungsstück nach Anspruch 2, **dadurch gekennzeichnet**, daß das am Träger (1) angeordnete Kupplungselement (2) als Haken (3) ausgebildet ist.

4. Kleidungsstück nach einem oder mehreren der Ansprüche 1 bis 3, **dadurch gekennzeichnet**, daß an miteinander zu verbindenden Enden seines Rückenteiles jeweils ein Kupplungselement (2 bzw. 5) mit einer ihm zugeordneten Tasche (7) oder Brücke (9) angeordnet ist.

5. Kleidungsstück nach einem oder mehreren der Ansprüche 1 bis 4, **dadurch gekennzeichnet**, daß die Kupplungselemente (2, 5) eine Öse (6) und einen Haken (3) aufweisen, dessen Zinke in die Öse (6) einhängbar ist.

## Claims

1. Item of clothing, in particular a bra or swimsuit top, having at least one arrangement for connecting and separating two coupling elements (2, 5) which are each connected fixedly to parts of the item of clothing, a handling aid which can be actuated by a thumb (8) or finger being assigned to at least in each case one of the coupling elements (2, 5), characterized in that the handling aid comprises a pocket (7) or bridge (9) which, on at least two opposite sides, is fastened to a part of the item of clothing partially covered by it and which forms an abutment which is designed as a stop for the end of a thumb (8) or finger and restricts the distance by which said thumb or finger is inserted into the pocket or beneath the bridge.

2. Item of clothing designed as a breast-feeding bra according to Claim 1, characterized in that in each case one coupling element (2) connects two sections (1a, 1b) of a strap (1) fixedly to one another, and in each case one coupling element (5) is arranged at the tip of a fold-open cup (4), which tip is provided with the pocket (7) or bridge (9).

3. Item of clothing according to Claim 2, characterized in that the coupling element (2) arranged on the strap (1) is designed as a hook (3).

4. Item of clothing according to one or more of Claims 1 to 3, characterized in that in each case one coupling element (2 or 5) having a pocket (7) or a bridge (9) assigned to it is arranged at those ends of the back part of the item of clothing which are to be connected to one another.

5. Item of clothing according to one or more of Claims 1 to 4, characterized in that the coupling elements (2, 5) exhibit an eye (6) and a hook (3), of which the prong can be fitted into the eye (6).

## Revendications

1. Pièce de vêtement, en particulier soutien-gorge ou haut de maillot de bain, présentant au moins un dispositif destiné à assembler et à séparer deux éléments d'accouplement (2, 5), qui sont assemblés de manière fixe chacun avec des parties de la pièce de vêtement, à l'un au moins des éléments d'accouplement (2, 5) étant associé un auxiliaire de manipulation actionnable au moyen d'un pouce (8) ou d'un autre doigt, caractérisée en ce que l'auxiliaire de manipulation est constitué d'une poche (7) ou d'un pont (9), qui, sur au moins deux côtés se faisant face, est fixé sur une partie partiellement recouverte par celle-ci ou celui-ci de la pièce de vêtement et qui forme un contre-appui configuré en butée pour l'extrémité d'un pouce (8) ou d'un autre doigt, limitant sa distance d'introduction dans la poche ou sous le pont.

2. Pièce de vêtement réalisée en tant que soutien-gorge d'allaitement selon la revendication 1, caractérisée en ce que chaque élément d'accouplement (2) relie de manière fixe entre elles deux parties (1a, 1b) d'une bretelle (1) et chaque élément d'accouplement (5) est disposé au sommet, pourvu de la poche (7) ou du pont (9), d'un bonnet (4) ouvrant.

3. Pièce de vêtement selon la revendication 2, caractérisée en ce que l'élément d'accouplement (2) disposé sur la bretelle (1) est conformé en crochet (3).

4. Pièce de vêtement selon une ou plusieurs des revendications 1 à 3, caractérisée en ce qu'à des extrémités à relier entre elles de sa partie de dos, un élément d'accouplement (2 ou 5) est disposé avec une poche (7) ou un pont (9) qui lui est associé.

5. Pièce de vêtement selon une ou plusieurs des revendications 1 à 4, caractérisée en ce que les éléments d'accouplement (2, 5) présentent un oeillet (6) et un crochet (3) dont la pointe peut s'accrocher dans l'oeillet (6).
